# EUROPÄISCHE PATENTSCHRIFT

(11) **EP 3 028 002 B1**
(45) Veröffentlichungstag und Bekanntmachung des Hinweises auf die Patenterteilung: **29.08.2018**
(21) Anmeldenummer: 14744849.2
(22) Anmeldetag: 30.07.2014
(51) Int. Cl.: F42B 10/38

(54) **VERFAHREN ZUR STEIGERUNG DER REICHWEITE VON DRALLSTABILISIERTEN PROJEKTILEN UND EBENSOLCHES PROJEKTIL**
METHOD FOR INCREASING THE RANGE OF SPIN-STABILIZED PROJECTILES, AND PROJECTILE OF SAID TYPE
PROCÉDÉ PERMETTANT D'AUGMENTER LA PORTÉE DE PROJECTILES GYROSCOPÉS ET PROJECTILE DE CE TYPE

(30) Priorität: 31.07.2013 CH 13422013
(43) Veröffentlichungstag der Anmeldung: 08.06.2016
(73) Patentinhaber: Alpha Velorum AG, 9495 Triesen (LI)
(72) Erfinder: ZIEGLER, Martin, 6422 Steinen (CH)
(74) Vertreter: Troesch Scheidegger Werner AG
(86) Internationale Anmeldenummer: PCT/EP2014/066341
(87) Internationale Veröffentlichungsnummer: WO 2015/014877

(56) Entgegenhaltungen:
- FR-A- 1 246 710
- GB-A- 1 019 061
- US-A- 2 507 878
- VISWANATH P R ET AL: "EFFECTIVENESS OF PASSIVE DEVICES FOR AXISYMMETRIC BASE DRAG REDUCTION AT MACH 2", JOURNAL OF SPACECRAFT AND ROCKETS, AMERICAN INSTITUTE OF AERONAUTICS AND ASTRONAUTICS,REASTON,VA, US, Bd. 27, Nr. 3, 1. Mai 1990 (1990-05-01), Seiten 234-237, XP000134711, ISSN: 0022-4650

## Beschreibung

Die Erfindung betrifft ein Verfahren zur Steigerung der Reichweite von drallstabilisierten Projektilen und ein ebensolches Projektil.

Drallstabilisierte Projektile werden aus gezogenen oder glatten Waffenläufen verschossen, die das Geschoss entweder über spiralförmige Züge oder aber entsprechende Ausgestaltung aerodynamisch wirksamer Flächen in schnelle Rotation versetzen, was dessen Flugbahn durch Kreiselkräfte stabilisiert. Beim Verschuss aus gezogenen Läufen werden je nach Spiralwinkel der Züge einige tausend Umdrehungen pro Sekunde erreicht. Nach Verlassen der Mündung wird das Projektil entlang seiner Bahn durch Widerstandskräfte gebremst, die von der Form des Projektils und von seiner Geschwindigkeit abhängen:
- Im vorderen Bugbereich des Projektils wirken hauptsächlich Formwiderstandskräfte aus Staudruck und Wellenwiderstand.
- Im mittleren, zumeist zylindrisch geformten Bereich des Projektils wirken hauptsächlich Reibungskräfte aus der turbulenten Grenzschicht.
- Im hinteren Heckbereich wirken hauptsächlich Kräfte aus der Drucksenkung im sogenannten Totwasser der stumpfen Basis des Projektils.

Um eine grosse Reichweite zu erzielen, muss das Geschoss eine hohe Anfangsgeschwindigkeit besitzen, vorzugsweise Überschallgeschwindigkeit, und die Widerstandskräfte müssen möglichst gering gehalten werden, so dass der Energieverlust des Projektils entlang der Geschossbahn minimiert wird. Hierzu wird der Bug des Projektils widerstandsoptimiert geformt, vorzugsweise als Ogive, und das Heck etwas eingezogen, was als Bootsheck bzw. "boat tail" bekannt ist, so dass der Wirkungsquerschnitt der Drucksenkung an der Basis des Projektils reduziert wird. Eine weitere Anhebung des Basisdruckes kann durch zusätzliches Ausströmen von Gas an der Geschossbasis als sog. "base bleed" erzielt werden, wodurch die Reichweite erheblich gesteigert werden kann. Weiterhin ist aus FR 1 246 710 A bekannt, Verbrennungsgase eines Antriebs entlang einer Außenwand eines Flugkörpers zu leiten, um dadurch die an der Außenwand auftretende Reibung zu reduzieren. Nachteilig bei allen Projektilen ist der Verlust an kinetischer Energie durch Widerstandskräfte, was die Reichweite und Zielwirkung des Geschosses reduziert. Bei "base-bleed" Geschossen ist der zusätzliche Aufwand an Treibgas, welches vom Projektil mitgeführt und entlang der Geschossbahn ausgestossen werden muss ebenso ein Problem wie der ggf. ungleichmässige Abbrand entsprechender gaserzeugender Abbrandsätze.

Aufgabe der Erfindung ist ein Verfahren und ein Projektil zu finden, das den Energieverlust des Projektils entlang der Geschossbahn ohne zusätzliche Treibgasladung reduziert und damit dessen Reichweite und Zielwirkung steigern kann.
Diese Aufgaben werden durch die Gegenstände des Anspruchs 1 bzw. 3 oder der abhängigen Ansprüche gelöst bzw. die Lösungen weitergebildet.
Das erfindungsgemässe Verfahren bzw. das erfindungsgemässe Projektil werden nachfolgend anhand von in der Zeichnung schematisch dargestellten Ausführungsbeispielen rein beispielhaft näher beschrieben oder erläutert. Im einzelnen zeigen
Fig.1 die Darstellung eines drallstabilisierten Projektils nach dem Stand der Technik mit ogivalem Bug, zylindrischer Mitte und eingezogenem Heck;
Fig.2 die schematische Darstellung des Strömungsfelds um ein Überschallprojektil mit Mach-Kegel am Bug und am Heck des Projektils, Energieübertragung an die Grenzschicht, Nachstromkörper mit Totwasser und turbulentem Nachlauf;
Fig.3a-b die Darstellung eines ersten Ausführungsbeispiels des erfindungsgemäßen Projektils in Seiten- und Schnittansicht;
Fig.4a-b die schematische Darstellung des erfindungsgemäßen Verfahrens mit Beeinflussung des Grenzschichtprofils durch eine Zirkulationsströmung anhand des ersten Ausführungsbeispiels des erfindungsgemäßen Projektils;
Fig.5 die schematische Darstellung der Umströmung bei Überschallgeschwindigkeit für das erste Ausführungsbeispiels des erfindungsgemäßen Projektils und
Fig.6a-c die Darstellung eines zweiten Ausführungsbeispiels des erfindungsgemäßen Projektils.

In Fig.1 wird ein drallstabilisiertes Projektil 1 nach dem Stand der Technik mit ogivalem Bug und Projektilspitze 1a, zylindrischem Mittelteil 1b und eingezogenem Projektilheck 1c dargestellt, wie es auch für kleinkalibrigere Munition bis einschliesslich Kaliber .50 BMG, d.h. 12,7x99 mm, typisch ist. Die Drallstabilisierung wird im Regelfall durch das Verschießen aus gezogenen Läufen erreicht, kann aber auch durch andere Mittel, wie z.B. schräggestellte aerodynamisch wirksame Flächen erreicht werden. In Hinblick auf die erfindungsgemässe Wirkung ist lediglich das Auftreten einer Rotation mit je nach konkreter Projektilauslegung hinreichend großer Kreisfrequenz erforderlich.

Projektile bzw. Geschosse des Stands der Technik weisen häufig eine Form auf, deren zugehörige Gesamtlänge 10 sich in die in Fig. 1 dargestellten drei Bereiche Vorderteil der Länge 11 mit Bug und Projektilspitze 1a, Mittelteil 1b der Länge 12 und Projektilheck 1c oder Projektilbasis der Länge 13 unterteilen läßt. Bei der gezeigten Form mit Bootsheck ist der Heckdurchmesser d3 gegenüber dem Kaliber bzw. Mittelteildurchmesser d1 verringert, so dass sich eine strömungsgünstige Form ergibt. Die durch die Bewegung im mit Luft als zu durchdringendem Medium gefüllten Raum bewirkten Widerstandskräfte führen zu einem Verlust an kinetischer Energie. Hierbei trägt jedes Teil des Projektils 1 mit Bug, Mitte und Heck einen spezifischen Anteil bei, wobei dessen Energieverlust wegen der Energieerhaltung einem Energiegewinn seiner Umströmung entsprechen muss.

Die beim Flug durch das Medium resultierenden Einflüsse werden in Fig.2 anhand des Strömungsfelds um ein im Überschallbereich bei ca. 1,8 Mach fliegendes Projektil 1 mit Bug-Mach-Kegel 2 und Heck-Mach-Kegel 3, Energieübertragung e an die Grenzschicht 8, Nachstromkörperkontur 4 mit sogenanntem Totwasser 5 als unmittelbar hinter dem Projektil bestehendem aerodynamischen Schatten und turbulentem Nachlauf 6 schematisch dargestellt. Erläutert wird der Energiefluss e in die Grenzschicht 8 des Projektils 1, die ein nichtlineares Geschwindigkeitsprofil in Wandnähe ausbildet und nach einer laminaren Anlaufphase turbulent anwächst, bis sie sich am stumpfen Projektilheck ablöst. Die Grenzschicht 8 ist in bodenfesten Koordinaten dargestellt, wobei Luft- bzw. Fluidteilchen nahe der Wand in Flugrichtung mitgerissen werden. Solche Teilchen sammeln sich im Totwasser 5 des Nachstromkörpers, der einen freien Staupunkt 7 ausbildet. Bei Überschallgeschossen beginnt dort der Heck-Mach-Kegel 3 der Heckstosswelle. Im dann folgenden Nachlauf 6 wird die an die Grenzschicht 8 übertragene Energie turbulent dissipiert.

Diese Beobachtungen können anhand von Hochgeschwindigkeitsaufnahmen validiert werden. Bei der Modellierung sind folgende Mechanismen von Bedeutung:
- Der Energieverlust e des Projektils 1 ist Energiegewinn der Grenzschicht 8.
- Der Geschwindigkeitsgradient in der Grenzschicht 8 bewirkt eine Scherung, dadurch entstehen Reibungskräfte und Widerstand.
- Im Totwasser 5 ist nachfolgendes Fluid so schnell wie das Projektil 1. Die kinetische Energie des Totwassers 5 stammt aus der Grenzschicht 8.
- Energie aus dem Totwasser 5 wandert in den turbulenten Nachlauf 6 als Nachstromfeld.

Gemäss der erfindungsgemäßen Lehre kann der Energieverlust des Projektils 1 entlang seiner Bahn vermindert werden, indem das Geschwindigkeitsprofil der Grenzschicht 8 durch Zuführung von sich bereits mit Projektilgeschwindigkeit bewegendem Medium aufgefüllt wird, was die Wandreibungskräfte reduziert. Hierzu wird die Rotation des Projektils 1 und die hierdurch erzeugte Radial- bzw. Zentrifugalbeschleunigung genutzt, um Fluidpartikel bzw. Partikel des Mediums aus dem Totwasser 5 des Projektils 1 in die Grenzschicht 8 zu fördern. Durch diesen Ansatz werden also Anteile des im dem Totwasserbereich 5 des Projektils 1 angesammelten und sich mit Projektilgeschwindigkeit bewegenden Mediums vermittels eines Teils der Rotationsenergie des Projektils 1 unter die zuströmende Grenzschicht 8 an der Aussenfläche des Projektils 1 gefördert und so der Geschwindigkeitsgradient der Grenzschicht 8 in Wandnähe gesenkt. Insgesamt gesehen wird das Umgebungsmedium somit zunächst axial in Bewegungsrichtung des Projektils 1 und anschließend zentrifugalbeschleunigt radial zu dessen Außenfläche gefördert.

Durch dieses Verfahren kann die Reichweite eines drallstabilisierten Projektils erhöht bzw. der Geschoßabfall pro Distanzintervall verringert werden, so dass eine flachere Flugbahn mit erhöhter Treffwahrscheinlichkeit und eine höhere Energie im Ziel resultieren.

In Fig.3a-b erfolgt die Darstellung eines ersten Ausführungsbeispiels des erfindungsgemäßen Projektils in Seiten- und Schnittansicht.

Zur Verwirklichung des erfindungsgemässen Ansatzes kann ein Projektil des Stands der Technik rein beispielhaft wie folgt verändert werden.

Das drallstabilisierte Projektil 1 mit einer Außenfläche, einer Projektilspitze und einem Projektilheck wird so ausgebildet, dass die Aussenfläche wenigstens eine umlaufende Hohlkehle 9 aufweist, welche über radiale Querkanäle 10 mit wenigstens einem Längskanal 11 im Inneren des Projektils 1 verbunden sind, welcher seinerseits mit einer Öffnung im Projektilheck verbunden ist. In das Projektil wird dieser Längskanal 11 bspw. als eine axiale bzw. Längsbohrung von der Basis bzw. dem Projektilheck bis zur Höhe der in seiner Aussenwand umlaufenden Hohlkehle 9 ausgebildet, von welcher die Querkanäle 10 im wesentlichen rechtwinklig, d.h. in radialer Richtung, abzweigen, was sich ebenfalls durch entsprechende Bohrungen realisieren lässt. Alternativ sind jedoch auch andersartige Fertigungsverfahren erfindungsgemäß nutzbar. Die Hohlkehle befindet sich hierbei möglichst nahe am Bugbereich, so dass ein Grossteil der Aussenfläche durch die erzeugte Strömung hinsichtlich des Strömungsfeldes beeinflusst werden kann. Insbesondere kann die Hohlkehle 9 unmittelbar am vorderen Teil des im wesentlichen zylindrischen Mittelteils des Projektils angeordnet sein. Je nach Projektiltyp und Projektillänge können jedoch auch mehrere Hohlkehlen in die Aussenwand bzw. Aussenfläche des Projektils eingearbeitet sein.

Vorteilhafterweise ist der Übergang des Längskanals 11 zur Geschossbasis bzw. dem Projektilheck strömungsgünstig geformt, beispielsweise durch eine Ausrundung r4 der Übergangskante. Die sich dort ausbildende Strömung erhöht den Basisdruck am Heck des Projektils, was dessen Widerstand verringert. Der Durchmesser d4 des Längskanals ist von verschiedenen Faktoren abhängig, wie z.B. von der Dimensionierung des Projektils, dessen innerem Aufbau sowie der zu erwartenden Machzahl bzw. Flug- oder Mündungsgeschwindigkeit. Der Querschnitt des Längskanals 11 kann im einfachsten Fall rund und konstant ausgebildet werden, allerdings sind erfindungsgemäss auch andere Geometrien verwendbar. So kann der Kanal auch polygonal oder sternförmig sowie mit längenabhängig variablem Querschnitt ausgeführt werden. Aufgrund der Drallstabilisierung ist jedoch eine bzgl. der Drallachse symmetrische Masseverteilung sicherzustellen. Ebenso kann erfindungsgemäss anstelle eines einzigen Längskanals 11 auch eine Mehr- oder Vielzahl von solchen Kanälen ausgebildet werden.

Der Längskanal 11 ist mit mehreren gleichmässig radial verteilten Querkanälen 10 in Kontakt, die den Längskanal 11 als inneren Förderkanal mit der Aussenwand des Projektils 1 verbinden und in der umlaufenden Hohlkehle 9 enden. Durch die Rotation des Projektils 1 entsteht in diesen bspw. als Bohrungen ausgeführten Querkanälen 10 eine Zentrifugalkraft und daraus die gewünschte Förderwirkung, welche das Fluid bzw. Umgebungsmedium aus dem Totwasser in den Längskanal 11 und schliesslich in die Grenzschicht fördert. Die Zahl der Querkanäle 10 kann an die entsprechenden Projektilgeometrien und Strömungsverhältnisse angepasst werden und kann sowohl gerad- als auch ungeradzahlig sein, z.B. 2, 3, 4, 5, 6 oder 8. Aufgrund der Unwuchtvermeidung für die Drallstabilisierung und eines gleichmässigen Unterfütterungsvorgangs für die Grenzschicht sind die Querkanäle 10 gleichmässig, d.h. äquidistant über den Umfang oder aber mit gleicher Winkelteilung verteilt. Ebenso wie der Längskanal 11 können auch die Querkanäle 10 die verschiedenen und im dortigen Zusammenhang erwähnten Geometrien aufweisen, um den fertigungs- und strömungstechnischen Gegebenheiten Rechnung zu tragen. Insbesondere können die radialen Querkanäle 10 einen sichelförmig bzw. gekrümmt in oder entgegen der Drallrichtung weisenden Verlauf aufweisen, so dass das Strömungsverhalten des geförderten Mediums durch eine in oder entgegen der Rotationsrichtung wirkende Komponente beeinflußt werden kann. Ausserdem ist es möglich, die radialen Querkanäle 10 mit einen sich in oder entgegen der radialen Richtung verjüngenden Verlauf auszugestalten, insbesondere kann der Querschnitt d2 im Auslaßbereich der Hohlkehle 9 erweitert werden.

Die Länge der radialen Querkanäle 10 und damit der für die Zentrifugalbeschleunigung des Mediums zur Verfügung stehende Anteil des Projektildurchmessers ist von der konkreten Gestaltung des Projektils 1 und dessen Flug- bzw. Rotationsgeschwindigkeit abhängig. Insbesondere kann diese aber jeweils wenigstens ein Drittel des Durchmessers des Projektils 1 betragen.

Die Querkanäle 10 enden in einer umlaufenden Hohlkehle 9 als Sammelkanal für das aus den Querkanälen 10 strömende Fluid, wobei aus der Hohlkehle 9 heraus das strömende Umgebungsmedium bzw. dessen Grenzschicht unterfüttert wird. Von Vorteil ist es, die Hohlkehle 9 nach vorne vergleichsweise scharfkantig auszuführen, um einen Strömungsabriss der zufliessenden Grenzschicht zu erzwingen, und nach hinten mit einem flachen Übergang zu versehen, um das geförderte Fluid gleichmässig unter die von vorne zufliessende Grenzschichtströmung zu befördern und deren Geschwindigkeitsprofil wandseitig aufzufüllen. Damit weist die umlaufende Hohlkehle 9 ein Profil auf, dessen zur Projektilspitze weisende Flanke 9a steiler als die zum Projektilheck weisende Flanke 9b ausgebildet ist. Für grosse Kaliber oder lange Geschosse kann es vorteilhaft sein, mehr als eine Hohlkehle mit den dazugehörigen Querkanälen anzuordnen, die axial aufeinander folgen und über ihre jeweiligen Querkanäle mit dem Längskanal zum Projektilheck verbunden sind.

Das erfindungsgemässe Projektil 1 kann sowohl als Vollgeschoß, aber auch als Mantelgeschoß oder als Projektil mit komplexerem Innenaufbau ausgebildet werden, wie dies bspw. bei Artilleriegeschossen möglich ist. Dementsprechend sind das erfindungsgemäße Verfahren und die erfindungsgemässen Projektile auch nicht spezielle Projektiltypen oder Kaliber beschränkt. Insbesondere können auch Klein- oder Mittelkaliber, wie z.B. gängige Sport- oder Jagdmunition oder aber Flugabwehrkanonenmunition in den Kalibern 35mm oder 40mm, aber auch Artilleriegeschosse in den Kalibern 155mm, 175mm oder 203mm erfindungsgemäss ausgestaltet werden. Je nach Verwendungszweck können dann die Nutz- bzw. Wirkladungen im vorderen Geschoßteil oder aber im inneren Mantelbereich angeordnet sein, wie dies in ähnlicher Weise bereits bei Sub-Munition aus dem Stand der Technik bekannt ist. Insbesondere kann ein erfindungsgemäßes Projektil 1 zum Verschuss einen Treibspiegel oder einen Treibkäfig aufweisen oder auch als Flanschgeschoß ausgebildet sein.

Die Beeinflussung des Grenzschichtprofils durch eine Zirkulationsströmung anhand des ersten Ausführungsbeispiels des erfindungsgemäßen Projektils wird in Fig.4a-b in schematischer Darstellung näher erläutert.

Durch die erwähnten erfindungsgemäßen Massnahmen wird die über den Bug des Projektils 1 zufliessende Grenzschicht im Bereich der Hohlkehle 9 mit Fluid unterströmt, das aus dem Totwasserbereich stammt und die gleiche Geschwindigkeit besitzt wie das Projektil 1. Dadurch verändert sich die Umströmung des Projektils 1, wie in Fig.4a-b dargestellt. Hier sind Grenzschichtprofile B1, B2 und B3 in körperfesten Koordinaten dargestellt.
- Über den Bug des Projektils bildet sich eine Grenzschicht mit nichtlinearem Geschwindigkeitsprofil und hohem Gradienten nahe der Wand aus (B1).
- An der Hohlkehle löst die zufliessende Grenzschicht von der Wand ab und wird von dem aus dem Inneren in die Hohlkehle geförderten Fluid unterströmt. Dadurch wird die Grenzschicht in Wandnähe mit Fluid aufgefüllt, das im wesentlichen die Geschwindigkeit des Projektils besitzt (B2) .
- Der Grenzschichtgradient wird nach aussen verdrängt, es bildet sich eine Ablöseblase (12, B3)über dem Projektil, wodurch die Wandschubspannung und der Widerstand entsprechend gemindert werden.
- Ein Teil des Fluids aus dem Totwasser zirkuliert in vier Schritten um das Projektil:
   1. Zufliessen aus dem Totwasserbereich
   2. Fördern in die Hohlkehle über den Längskanal 11 und die Querkanäle 10
   3. Abfliessen in der Grenzschicht
   4. Sammeln im Totwasser
- Durch diese Zirkulation fliesst weniger kinetische Energie in den turbulenten Nachlauf ab, was die Energieverlustrate insgesamt vermindert.
- Der Basisdruck des Projektils wird durch Zentrifugalkräfte im Zulauf erhöht, was den Widerstandsanteil aus der Senkung des Basisdrucks ohne zusätzliche Treibgase mindert. Die Druckerhöhung an der Basis stammt hierbei aus der Zirkulationsströmung.

Fig.5 zeigt die schematische Darstellung der Umströmung bei Überschallgeschwindigkeit für das erste Ausführungsbeispiels des erfindungsgemäßen Projektils. Aus dem gegenüber Fig. 2 veränderten Strömungsfeld um das Projektil ist ersichtlich, dass ein Teil des Fluids aus dem Totwassers um den hinteren Teil des Geschosses zirkuliert und nicht in den turbulenten Nachstrom gelangt. Dadurch sinkt der Energieverlust des Projektils entlang der Geschossbahn. Die Zirkulation führt zu einer Ablöseblase 12 im mittleren Bereich, was dort die Wandschubspannung mindert, und zu einer Druckerhöhung im Zufluss der Basis bzw. dem Projektilheck, was den Widerstandsanteil aus der Umströmung des stumpfen Hecks vermindert. Die Minderung der Widerstandskräfte entspricht der Minderung an Energieverlust. Dadurch werden Reichweite und Zielenergie bzw. Zielwirkung des Projektils gesteigert.

Ein zweites Ausführungsbeispiels des erfindungsgemäßen Projektils, welches insbesondere fertigungstechnische Vorteile aufweist, ist in den Fig.6a-c dargestellt.

Für die Massenfertigung sind Bohrungen aus Kostengründen nachteilig, so dass es sinnvoll ist, Projektile aus mindestens zwei Teilen 13 und 14 zu fertigen, in denen die erforderlichen Kanäle als zunächst offene Hohlkehlen bzw. Hohlbahnen 15 ausgebildet sind. Ein erfindungsgemässes Projektil wird in diesem Fall somit aus wenigstens zwei Teilen 13 und 14 zusammengesetzt, wobei zumindest eines der zwei Teile 13 und 14 mehrere gleichmässig auf den Umfang verteilte Hohlbahnen 15 aufweist, vorzugsweise zwei bis acht, wobei diese nach dem Zusammenfügen im Zusammenwirken der beiden Teile 13 und 14 die radialen Querkanäle 10' und/oder den wenigstens einen Längskanal 11' bilden. Im vorderen Teil können hierzu die mehrere Ausnehmungen gleichmässig auf den Umfang verteilt eingelassen sein. Sie verbinden die Basis des Projektils durch eine Öffnung mit dessen Seitenwand bzw. Aussenfläche und Hecköffnung und bilden gemeinsam mit dem Innenkonus ein System von kanalartigen Röhren, die den Transport von Fluid aus dem Totwasser in die Wandgrenzschicht ermöglichen. Um eine präzise Zentrierung zu ermöglichen ist es vorteilhaft, wenn das die Projektilspitze bildende Teil 13 zapfenförmig in das das Projektilheck bildende Teil 14 ragt. Hierdurch können die wenigstens zwei Teile 13 und 14 durch Kegelsitz zentriert und über Reibschluß, Formschluß, Kleben, Löten oder Schweissen gefügt und miteinander verbunden werden, wobei die Teile 13 und 14 auch aus unterschiedlichem Materialien bestehen können.

Damit sind die Kanäle als Vertiefung in einem der ersten der beiden Teile 13 und 14 ausgeformt, wobei das zweite Teil 14 beim Zusammenfügen die offene Kanalseite abdeckt, so dass insgesamt wieder längs durchströmbare Röhren und damit die erfindungsgemässen Kanäle 10' und 11' gebildet werden.

Somit besteht das zweite Ausführungsbeispiels des erfindungsgemäßen Projektils aus zwei Teilen 13 und 14, die über einen Kegelsitz zentriert und durch Reibschluss im Presssitz gefügt werden können. Alternativ können die Teile durch Formschluss, Kleben, Schweissen, Löten oder einem anderen Fügeverfahren miteinander verbunden sein. Besonders vorteilhaft sind hier die strömungsgünstige Ausrundung der Kanäle, d.h. der Übergang vom Längskanal 11' zu den Querkanälen 10' und der Übergang zur seitlichen Wandöffnung gestaltbar, wodurch die radialen Querkanäle 10' und der wenigstens eine Längskanal 11' einen gemeinsamen gekrümmten Verlauf aufweisen. Hierdurch kann ein kontinuierlicher und strömungsgünstiger Verlauf des Gesamtkanals realisiert werden.

Grundsätzlich können die vor die Kanäle benötigten Hohlbahnen aber sowohl alleinig im ersten Teil 13 als auch alleinig in zweiten Teil 14 oder aber in beiden Teilen 13 und 14 eingelassen sein. Sie können parallel zur Längsachse oder auch spiralig ausgeführt sein, wobei mindestens zwei Kanäle erforderlich sind um eine Unwucht zu vermeiden, vorzugsweise werden aber je nach Kaliber zwei bis acht Kanäle gleichmässig auf dem Umfang verteilt angeordnet. In fertigungstechnischer Hinsicht besteht der Vorteil, dass die beiden Teile 13 und 14 aus zylindrischem Vollmaterial und aus Rohren durch Kaltumformung hergestellt werden können, was eine einfache und auch kostengünstige Fertigung ermöglicht. Vorteilhaft ist hier ebenfalls, dass die beiden Teile aus unterschiedlichen Materialien hergestellt werden können.

## Patentansprüche

1. Verfahren zur Erhöhung der Reichweite eines sich in einem Umgebungsmedium bewegenden drallstabilisierten Projektils (1), **dadurch gekennzeichnet, dass** das Umgebungsmedium aus einem Totwasserbereich (5) des Projektils (1) vermittels eines Teils der Rotationsenergie des Projektils (1) unter die zuströmende Grenzschicht an der Aussenfläche des Projektils (1) gefördert wird und so der Geschwindigkeitsgradient der Grenzschicht in Wandnähe gesenkt wird.

2. Verfahren nach Anspruch 1, **dadurch gekennzeichnet, dass** das Umgebungsmedium axial in Bewegungsrichtung des Projektils (1) und anschließend zentrifugalbeschleunigt radial zur Außenfläche gefördert wird.

3. Drallstabilisiertes Projektil (1) mit einer Außenfläche, einer Projektilspitze (1a) und einem Projektilheck (1c), **dadurch gekennzeichnet, dass** die Aussenfläche wenigstens eine umlaufende Hohlkehle (9) aufweist, welche über radiale Querkanäle (10,10') mit wenigstens einem Längskanal (11,11') im Inneren des Projektils (1) verbunden ist, welcher seinerseits mit einer Öffnung im Projektilheck (1c) verbunden ist.

4. Projektil nach Anspruch 3, **dadurch gekennzeichnet, dass** die wenigstens eine umlaufende Hohlkehle (9) ein Profil aufweist, dessen zur Projektilspitze (1a) weisende Flanke (9a) steiler als die zum Projektilheck (1c) weisende Flanke (9b) ausgebildet ist.

5. Projektil nach Anspruch 3 oder 4, **dadurch gekennzeichnet, dass** die radial verlaufenden Querkanäle (10,10') gleichmässig über den Umfang verteilt sind.

6. Projektil nach einem der vorangehenden Ansprüche 3 bis 5, **dadurch gekennzeichnet, dass** der Übergang zwischen dem Projektilheck (1c) und dem wenigstens einen Längskanal (11,11') strömungsgünstig ausgeformt ist, insbesondere abgerundet ausgebildet ist.

7. Projektil nach einem der vorangehenden Ansprüche 3 bis 6, **dadurch gekennzeichnet, dass** dieses zum Verschuss einen Treibspiegel oder einen Treibkäfig aufweist.

8. Projektil nach einem der vorangehenden Ansprüche 3 bis 7, **dadurch gekennzeichnet, dass** dieses aus zwei Teilen (13,14) zusammengesetzt wird, wobei zumindest eines der zwei Teile (13,14) mehrere gleichmässig auf den Umfang verteilte Hohlbahnen (15) aufweist, vorzugsweise zwei bis acht, wobei diese nach dem Zusammenfügen die radialen Querkanäle (10') und/oder den wenigstens einen Längskanal (11') bilden.

9. Projektil nach Anspruch 8, **dadurch gekennzeichnet, dass** das die Projektilspitze (1a) aufweisende Teil (13) zapfenförmig in das das Projektilheck (1c) aufweisende Teil (14) ragt.

10. Projektil nach Anspruch 8 oder 9, **dadurch gekennzeichnet, dass** die wenigstens zwei Teile (13,14) durch Kegelsitz zentriert und über Reibschluß, Formschluß, Kleben, Löten oder Schweissen gefügt und miteinander verbunden sind, insbesondere wobei die Teile (13,14) aus unterschiedlichem Material bestehen.

11. Projektil nach einem der vorangehenden Ansprüche 3 bis 10, **dadurch gekennzeichnet, dass** die Länge der radialen Querkanäle (10,10') jeweils wenigstens ein Drittel des Durchmessers des Projektils (1) beträgt.

12. Projektil nach einem der vorangehenden Ansprüche 3 bis 11, **dadurch gekennzeichnet, dass** die radialen Querkanäle (10') und der wenigstens eine Längskanal (11') einen gemeinsamen gekrümmten Verlauf aufweisen.

13. Projektil nach einem der vorangehenden Ansprüche 3 bis 12, **dadurch gekennzeichnet, dass** die radialen Querkanäle einen sichelförmig in oder entgegen der Drallrichtung weisenden Verlauf aufweisen.

14. Projektil nach einem der vorangehenden Ansprüche 3 bis 13, **dadurch gekennzeichnet, dass** die radialen Querkanäle einen sich in oder entgegen der radialen Richtung verjüngenden Verlauf aufweisen.

15. Projektil nach einem der vorangehenden Ansprüche 3 bis 14, **dadurch gekennzeichnet, dass** der Längskanal einen sich in axialer Richtung verändernden Querschnitt aufweist.

## Claims

1. Method for increasing the range of a spin-stabilized projectile (1) moving in a surrounding medium, **characterized in that** the surrounding medium is conveyed from a dead water area (5) of the projectile (1) by means of a part of the rotational energy of the projectile (1) under the inflowing boundary layer at the outside surface of the projectile (1) and thus the velocity gradient of the boundary layer near the wall is lowered.

2. Method according to claim 1, **characterized in that** the surrounding medium is conveyed axially in the direction of movement of the projectile (1) and then centrifugally accelerated radially to the outer surface.

3. Spin-stabilized projectile (1) having an outer surface, a projectile tip (1a) and a projectile tail (1c), **characterized in that** the outer surface has at least one encircling groove (9) which is connected via radial transverse channels (10, 10') to at least one longitudinal channel (11, 11') in the interior of the projectile (1), which in turn is connected to an opening in the projectile tail (lc).

4. Projectile according to claim 3, **characterized in that** the at least one encircling groove (9) has a profile whose flank (9a) facing the projectile tip (1a) is formed steeper than the flank (9b) facing the projectile tail (lc).

5. Projectile according to claim 3 or 4, **characterized in that** the radially extending transverse channels (10, 10') are distributed uniformly over the circumference.

6. Projectile according to one of the preceding claims 3 to 5, **characterized in that** the transition between the projectile tail (lc) and the at least one longitudinal channel (11, 11') is formed aerodynamically advantageous, in particular rounded.

7. Projectile according to one of the preceding claims 3 to 6, **characterized in that** it has a sabot or a launcher for firing.

8. Projectile according to one of the preceding claims 3 to 7, **characterized in that** it is composed of two parts (13, 14), wherein at least one of the two parts (13, 14) has a plurality of hollow tracks (15), preferably two to eight, which are uniformly distributed on the circumference, wherein after joining these form the radial transverse channels (10') and/or the at least one longitudinal channel (11').

9. Projectile according to claim 8, **characterized in that** the part (13) having the projectile tip (1a) protrudes in the form of a cone into the part (14) which has the projectile tail (lc).

10. Projectile according to claim 8 or 9, **characterized in that** the at least two parts (13, 14) are centered by conical seat and joined by frictional engagement, positive locking, gluing, soldering or welding and are connected to each other, in particular wherein the parts (13,14) consist of different material.

11. Projectile according to one of the preceding claims 3 to 10, **characterized in that** the length of the radial transverse channels (10, 10') is in each case at least one third of the diameter of the projectile (1).

12. Projectile according to one of the preceding claims 3 to 11, **characterized in that** the radial transverse channels (10') and the at least one longitudinal channel (11') have a common curved course.

13. Projectile according to one of the preceding claims 3 to 12, **characterized in that** the radial transverse channels have a sickle-shaped course facing in or against the spinning direction.

14. Projectile according to one of the preceding claims 3 to 13, **characterized in that** the radial transverse channels have a course tapering in or against the radial direction.

15. Projectile according to one of the preceding claims 3 to 14, **characterized in that** the longitudinal channel has a cross-section which changes in the axial direction.

## Revendications

1. Procédé pour augmenter la portée d'un projectile gyrostabilisé se déplaçant dans un milieu ambiant, **caractérisé en ce que** le milieu ambiant est transporté d'une zone d'eau morte (5) du projectile (1) au moyen d'une partie de l'énergie de rotation du projectile (1) sous la couche limite en afflux sur la surface extérieure du projectile (1), et **en ce que** le gradient de vitesse de la couche limite à proximité de la paroi est ainsi abaissé.

2. Procédé selon la revendication 1, **caractérisé en ce que** le milieu ambiant est transporté axialement dans le sens de déplacement du projectile (1) puis par accélération centrifuge radialement par rapport à la surface extérieure.

3. Projectile gyrostabilisé (1) avec une surface extérieure, une tête de projectile (1a) et un arrière de projectile (1c), **caractérisé en ce que** la surface extérieure présente au moins une gorge périphérique (9) qui est reliée par le biais de canaux transversaux radiaux (10, 10') à au moins un canal longitudinal (11, 11') à l'intérieur du projectile (1), lequel est relié de son côté à une ouverture à l'arrière du projectile (1c).

4. Projectile selon la revendication 3, **caractérisé en ce que** la au moins une gorge périphérique (9) présente un profil dont le flanc (9a) orienté vers la tête de projectile (1a) est réalisé plus raide que le flanc (9b) orienté vers l'arrière du projectile (1c)

5. Projectile selon la revendication 3 ou 4, **caractérisé en ce que** les canaux transversaux (10, 10') s'étendant radialement sont répartis de façon régulière sur le pourtour.

6. Projectile selon l'une des revendications 3 à 5, **caractérisé en ce que** la transition entre l'arrière du projectile (1c) et le au moins un canal longitudinal (11, 11') est formée pour favoriser l'écoulement, en particulier est réalisée arrondie.

7. Projectile selon l'une des revendications 3 à 6, **caractérisé en ce que** ce dernier présente pour le tir un sabot ou un lanceur.

8. Projectile selon l'une des revendications 3 à 7, **caractérisé en ce que** ce dernier est composé de deux parties (13, 14), au moins une des deux parties (13, 14) présentant plusieurs passages creux répartis de façon uniforme sur le pourtour, de préférence de deux à huit passages, ces derniers formant, après assemblage, les canaux transversaux radiaux (10') et/ou le au moins un canal longitudinal (11').

9. Projectile selon la revendication 8, **caractérisé en ce que** la partie (13) présentant la tête de projectile (1a) dépasse sous la forme d'un tenon dans la partie (14) présentant l'arrière du projectile (1c).

10. Projectile selon la revendication 8 ou 9, **caractérisé en ce que** les au moins deux parties (13, 14) sont centrées par une embase conique et sont jointes et raccordées entre elles par pression, correspondance de forme, collage, brasage ou soudure, en particulier où les parties (13, 14) étant composées de matériaux différents.

11. Projectile selon l'une des revendications 3 à 10, **caractérisé en ce que** la longueur des canaux transversaux radiaux (10, 10') est égale à au moins un tiers du diamètre du projectile (1).

12. Projectile selon l'une des revendications 3 à 11, **caractérisé en ce que** les canaux transversaux radiaux (10') et le au moins un canal longitudinal (11') présentent un tracé courbe commun.

13. Projectile selon l'une des revendications 3 à 12, **caractérisé en ce que** les canaux transversaux radiaux présentent un tracé en forme de croissant dans ou contre le sens de giration.

14. Projectile selon l'une des revendications 3 à 13, **caractérisé en ce que** les canaux transversaux radiaux présentent un tracé qui se rétrécit dans ou contre le sens radial.

15. Projectile selon l'une des revendications 3 à 14, **caractérisé en ce que** le canal longitudinal présente une section transversale qui se modifie dans le sens axial.
